# FASCICULE DE BREVET EUROPEEN

(11) **EP 4 222 050 B1**
(45) Date de publication et mention de la délivrance du brevet: **12.06.2024**
(21) Numéro de dépôt: 21785887.7
(22) Date de dépôt: 29.09.2021
(51) Int. Cl.: B63B 27/36, B63B 27/16

(54) **DISPOSITIF POUR LA SORTIE OU LA MISE A L'EAU D'UNE CHARGE VERS OU DEPUIS UN BATEAU**
VORRICHTUNG ZUM HEBEN ODER STARTEN EINER LAST AUF EIN ODER VON EINEM BOOT
DEVICE FOR LIFTING OR LAUNCHING A LOAD TO OR FROM A BOAT

(30) Priorité: 01.10.2020 FR 2010049
(43) Date de publication de la demande: 09.08.2023
(73) Titulaire: Tenderlift, 66140 Canet en Roussillon (FR)
(72) Inventeur: ZOONENS, Alain, 66140 CANET EN ROUSSILLON (FR); VUILLERMET, Jean-Paul, 34300 AGDE (FR)
(74) Mandataire: Rhein, Alain
(86) Numéro de dépôt international: PCT/EP2021/076877
(87) Numéro de publication internationale: WO 2022/069595

(56) Documents cités:
- EP-A1- 3 279 077
- FR-A1- 2 867 446
- US-A- 5 613 462
- US-A1- 2015 044 000

## Description

La présente invention a pour objet un dispositif pour la sortie ou la mise à l'eau d'une charge telle qu'une embarcation vers ou depuis un bateau, comportant une plate-forme s'étendant dans un plan d'allure horizontale supportée par deux bras parallèles présentant des extrémités libres montées en rotation autour d'un axe horizontal X, sur des chapes destinées à permettre la fixation du dispositif sur le bateau, entre une position haute de la plate-forme dans laquelle les bras s'étendent dans un même plan et une position basse de la plate-forme dans laquelle ils forment un angle A avec le plan, le dispositif comportant en outre des moyens conçus aptes à maintenir la plate-forme dans un plan d'allure horizontale au cours du déplacement en rotation des bras.

Les modèles de dispositifs de ce type, d'ores et déjà disponibles sur le marché à l'heure actuelle, ont pour caractéristique commune de nécessiter deux vérins pour assurer le déplacement en rotation des bras et préserver simultanément l'horizontalité de la plateforme. Or, il a été observé qu'une telle structure implique de prévoir des moyens de synchronisation des vérins, dans la mesure où la charge sur la plateforme n'est pas uniforme. Plusieurs solutions ont été proposées à cet effet, telles que par exemple la mise en oeuvre de diviseur de débit à membranes, diviseur de débit à engrenage, ou encore l'emploi d'une centrale hydraulique à double pompe. Toutefois, à ce stade, aucune des solutions préconisées ne permet de garantir une synchronisation des deux vérins à 100%.

De plus, les dispositifs existants ne sont pas démontables, sont lourds, très encombrants à transporter, et supposent souvent de nombreuses étapes de fabrication pour découper, plier et assembler les tôles en métal à partir desquelles leurs éléments constitutifs sont conçus, ces derniers présentant souvent une géométrie complexe. En outre, il a également été constaté que le mode de conception des dispositifs classiques fait intervenir des moyens de réglage logés dans des zones difficiles d'accès, notamment sous ou dans les bras, ce qui rend les opérations correspondantes fastidieuses, et le recours à un professionnel indispensable. Également, un autre inconvénient inhérent aux dispositifs classiques est lié au fait que la cinématique utilisée à ce jour demande une adaptation précise à chaque bateau, obligeant à redessiner complètement chaque dispositif pour chaque nouveau bateau sur lequel il doit être installé.

On connait, notamment par les documents US2015/0044000 et FR 2.867.446 des dispositifs de sortie et mise à l'eau pour bateau dont le fonctionnement est assuré au moyen d'un seul vérin évitant les problématiques de synchronisation rencontrées avec les appareils classiques. La plate-forme est montée en rotation sur l'extrémité des bras autour d'un axe Y parallèle à l'axe X de pivotement de ces bras. Le vérin à tige d'extension est conçu apte à agir simultanément sur des moyens de contrôle du déplacement en rotation des bras et des moyens de contrôle du déplacement en rotation de la plate-forme et à provoquer un déplacement en rotation dans le sens horaire des bras et simultanément un déplacement en rotation dans le sens antihoraire de la plate-forme, ou inversement un déplacement en rotation dans le sens antihoraire des bras et simultanément un déplacement en rotation dans le sens horaire de la plate-forme.

L'invention s'est attachée à prévoir un dispositif dont le coût de fabrication est réduit par rapport aux dispositifs classiques, et dont le principe de fonctionnement permet une conception en éléments simples, démontables, réalisés en matériaux légers, en vue d'en faciliter le transport et d'en limiter l'encombrement.

Un autre objectif de l'invention est de proposer un dispositif dont la structure est étudiée pour autoriser un accès aisé aux moyens de réglage et faciliter leur manipulation, qui soit facile à assembler et à monter sur une coque de bateau, sans nécessiter d'expertise ou de séance de formation préalable, et qui de surcroît est adaptable sur différentes coques de bateau, indépendamment de coûts ou d'études supplémentaires.

A cet effet, la présente invention concerne un dispositif pour la sortie ou la mise à l'eau d'une charge telle qu'une embarcation vers ou depuis un bateau, comportant une plate-forme s'étendant dans un plan d'allure horizontale supportée par deux bras parallèles présentant des extrémités libres montées en rotation autour d'un axe horizontal X, sur des chapes destinées à permettre la fixation dudit dispositif sur ledit bateau, entre une position haute de la plate-forme dans laquelle lesdits bras s'étendent dans un même plan et une position basse de la plate-forme dans laquelle ils forment un angle A avec ledit plan, ledit dispositif comportant en outre :
- des moyens conçus aptes à maintenir la plate-forme dans un plan d'allure horizontale au cours du déplacement en rotation des bras, ladite plate-forme étant montée en rotation sur les bras autour d'un axe Y parallèle à l'axe X,
- et un unique vérin à tige d'extension conçu apte à agir simultanément sur des moyens de contrôle du déplacement en rotation des bras et des moyens de contrôle du déplacement en rotation de la plate-forme et à provoquer un déplacement en rotation dans le sens horaire des bras et simultanément un déplacement en rotation dans le sens antihoraire de la plate-forme, ou inversement un déplacement en rotation dans le sens antihoraire des bras et simultanément un déplacement en rotation dans le sens horaire de la plate-forme,
caractérisé en ce que ladite plate-forme est montée en rotation autour de l'axe Y parallèle à l'axe X sur des flasques prolongeant chacun desdits bras, le vérin étant monté sous ladite plate-forme, de manière telle que sa tige d'extension se déplace le long d'un axe Z parallèle à l'axe Y, entre les deux flasques portant respectivement un premier point de rotation P1 et un deuxième point de rotation P2 de la plate-forme autour de l'axe Y, tandis que les moyens de contrôle du déplacement en rotation de la plate-forme comportent une barre de rotation présentant une extrémité haute reliée à une face inférieure de la plate-forme et une extrémité basse fixée sur une biellette reliée à la face inférieure de la plate-forme au voisinage du flasque portant le deuxième point de rotation P2, ladite barre de rotation étant disposée sous la plate-forme de manière telle que son axe S et l'axe Z sont sécants, la tige d'extension du vérin étant placée en butée contre ladite barre de rotation tout au long de sa course, et se déplaçant entre un point P3 et un point P4 que comporte ladite barre de rotation, les points P3 et P4 étant choisis de manière telle qu'une droite passant par P2 et P3 forme l'angle A avec une droite passant par P2 et P4.

Il a également été imaginé que la tige d'extension du vérin peut être prolongée par un chariot monté coulissant le long d'au moins un rail s'étendant entre les flasques, parallèlement à l'axe Z.

Une caractéristique de l'invention est également définie par le fait que les moyens de contrôle du déplacement en rotation des bras comportent un ensemble formé de n paire de câbles, n étant supérieur ou égal à 1, chaque câble d'une paire présentant une extrémité destinée à être fixée à la coque du bateau et étant solidaire de l'un des deux bras ou de la plate-forme.

Avantageusement, lesdits câbles sont tendus autour d'un ensemble de poulies.

De préférence, l'ensemble de poulies comporte au moins une paire de roues à gorge, d'axe perpendiculaire à l'axe X, portées par le chariot.

De plus, l'ensemble de poulies peut comporter une pluralité de roues à gorge supplémentaires, solidaires de chacun des flasques, réparties le long de chaque câble d'une paire.

Conformément à une autre caractéristique, chaque câble d'une paire peut présenter une extrémité fixée à une tige autour de laquelle elle est enroulée en formant x tours, ladite tige s'étendant perpendiculairement à l'axe X et étant reliée à l'un des flasques prolongeant les bras.

Une autre caractéristique du présent dispositif est définie par le fait que ses éléments constitutifs peuvent être reliés entre eux par des moyens d'assemblage réversibles et peuvent être définis, au moins pour certains d'entre eux, par des tronçons de profilés de forme standard réalisés en un matériau choisi parmi le groupe comprenant l'aluminium, l'acier inoxydable, le carbone, un matériau composite.

Les dessins annexés illustrent l'invention :
[Fig.1] et [Fig.2] représentent des vues en perspective de face d'une variante de réalisation du dispositif selon l'invention, dans lesquelles la plate-forme est placée respectivement en position haute et en position basse,
[Fig. 3] et [Fig. 4] sont des vues d'un même côté du dispositif de la figure 1, dans lesquelles la plate-forme est située respectivement en position haute et en position basse,
[Fig. 5] et [Fig. 6] sont des vues de l'autre côté du dispositif de la figure 1, dans lesquelles la plate-forme est située respectivement en position haute et en position basse,
[Fig. 7] est une vue de dessous d'une partie du dispositif de la figure 1, dans laquelle la plate-forme est située en position haute,
[Fig. 8] est une vue de détail des moyens de contrôle du déplacement en rotation des bras et des moyens de contrôle du déplacement en rotation de la plate-forme que comporte le dispositif de la figure 1,
[Fig. 9] et [Fig. 10] sont des vues respectivement de dessous et de côté de la plate-forme que comporte le dispositif de la figure 1.

En référence à ces dessins, la présente invention a pour objet un dispositif 1 pour la sortie ou la mise à l'eau d'une charge telle qu'une embarcation vers ou depuis un bateau.

De manière classique, le dispositif 1 comporte une plate-forme 2, s'étendant dans un plan d'allure horizontale, supportée par deux bras parallèles 3 présentant des extrémités libres 30. Ces dernières sont montées en rotation autour d'un axe horizontal X, sur des chapes 4 destinées à permettre la fixation du dispositif 1 sur le bateau, de sorte que les bras 3 sont mobiles entre une position haute de la plate-forme 2 (cf. figs. 1, 3, 5) dans laquelle, dans la variante de réalisation illustrée, ils s'étendent dans un plan d'allure horizontale et une position basse de la plate- forme 2 (cf. figs. 2, 4, 6) dans laquelle ils s'étendent dans un plan formant un angle A avec l'horizontale. Par ailleurs, des moyens conçus aptes à maintenir la plate-forme 2 dans un plan d'allure horizontale au cours du déplacement en rotation des bras 3 sont également prévus.

A cet effet, conformément à l'invention, la plate-forme 2 est elle-même montée en rotation sur ces bras 3 autour d'un axe Y, parallèle à l'axe X. Plus particulièrement, cette plate-forme 2 est montée en rotation autour de l'axe Y sur des flasques 5 prolongeant chacun des bras 3.

Le dispositif 1 comporte un unique vérin 6, à tige d'extension 7, conçu apte à agir simultanément sur des moyens de contrôle du déplacement en rotation des bras 3 et des moyens de contrôle du déplacement en rotation de la plate-forme 2 pour provoquer un déplacement en rotation dans le sens horaire des bras 3 et simultanément un déplacement en rotation dans le sens antihoraire de la plate-forme 2, ou inversement un déplacement en rotation dans le sens antihoraire des bras 3 et simultanément un déplacement en rotation dans le sens horaire de la plate-forme 2.

En référence aux figures, dans la variante de réalisation illustrée, le vérin 6 est monté sous la plate-forme 2, de manière telle que sa tige d'extension 7 se déplace entre une position dans laquelle elle est déployée hors du corps du vérin 6 et une position dans laquelle elle est logée dans le corps du vérin 6, le long d'un axe Z, parallèle à l'axe Y, entre les deux flasques 5. Ces dernières portent respectivement un premier point de rotation P1 et un deuxième point de rotation P2 de la plate-forme 2 autour de l'axe Y (cf. fig. 7).

Par ailleurs, dans la variante de réalisation illustrée, les moyens de contrôle du déplacement en rotation de la plate-forme 2 comportent une barre de rotation 8 présentant une extrémité haute 80 et une extrémité basse 81 respectivement reliées, par exemple par boulonnage ou soudage, à une face inférieure 200 de la plate-forme 2 et à une biellette 9 elle-même reliée à la face inférieure 200 de la plate-forme 2 au voisinage du flasque 5 portant le deuxième point de rotation P2. Plus précisément, la barre de rotation 8 est disposée sous la plate-forme 2 de manière telle que son axe S et l'axe Z sont sécants, et également de sorte à permettre un déplacement de la tige d'extension 7 du vérin 6 en butée contre la barre de rotation 8, tout au long de sa course. Conformément aux dessins, la tige d'extension 7 du vérin 6 est alors apte à se déplacer entre un point P3 et un point P4 que comporte la barre de rotation 8, le long de cette dernière, en y exerçant une force qui entraîne progressivement une rotation de la plate-forme 2 autour de l'axe de rotation Y. De plus, il convient de noter que conformément à l'invention, les points P3 et P4 sont spécifiquement choisis de manière telle qu'une droite D0 passant par P2 et P3 forme l'angle A avec une droite D1 passant par P2 et P4 (cf. figures 9 et 10). Ainsi, l'action du vérin 6 sur la barre de rotation 8 est telle que la plate-forme 2 se déplace d'un angle A, dans un sens antihoraire ou horaire, lorsque la tige d'extension 7 se déplace dans un sens ou en sens inverse entre ses positions rétractée et déployée.

D'autre part, en référence aux figures 1 et 2, il a été imaginé dans le cadre de l'invention, de prolonger la tige d'extension 7 du vérin 6 par un chariot 10 monté coulissant le long de deux rails, définis ici par deux tubes 11, s'étendant entre les flasques 5, parallèlement à l'axe Z. Ainsi, la tige d'extension 7 du vérin 6 est placée en butée contre la barre de rotation 8 au travers du chariot 10, lequel se déplace progressivement entre les points P3 et P4 au fur et à mesure du déploiement de la tige d'extension 7. Ainsi, dans la position rétractée de la tige d'extension 7, le chariot 10 est au contact du point P3 de la barre de rotation 8, tandis que dans la position déployée de la tige d'extension 7, il se trouve en contact avec le point P4. En outre, le chariot 10 coopère également, comme il apparaîtra de la description ci-après, avec les moyens de contrôle du déplacement en rotation des bras 3.

En fait, conformément à l'invention, dans la variante de réalisation illustrée, les moyens de contrôle du déplacement en rotation des bras 3 comportent deux câbles 12, solidaires chacun de l'un des deux bras 3 dans la variante de réalisation illustrée. Plus précisément, chaque câble 12 présente une extrémité 13 destinée, comme les chapes 4, à être fixée à la coque d'un bateau, et une extrémité 15 fixée à une tige 16 autour de laquelle elle est enroulée en formant x tours. En référence aux figures 5, 6 et 8, il est à noter que la tige 16 est reliée à l'une des flasques 5 prolongeant les bras 3 et s'étend perpendiculairement à l'axe X. De plus, chaque câble 12 est tendu autour d'un ensemble de poulies réparties sur sa longueur. Il est par ailleurs à noter que conformément à une variante de réalisation différente, les câbles 12 peuvent également être fixés, par leur extrémité 15, de part et d'autre de la plate-forme 2.

Tel que visible à la figure 8, l'ensemble de poulies comprend une pluralité de roues à gorge 17, solidaires de chacun des flasques 5, qui permettent de guider les câbles 12 le long de la trajectoire définie entre leurs deux extrémités 13, 15. Il comporte en outre une paire de roues à gorge 14, d'axe perpendiculaire à l'axe X, portées par le chariot 10, et autour desquelles à chaque fois l'un des deux câbles 12 est enroulé. En somme, ces deux roues à gorge 14 sont déplacées en translation le long de l'axe Z, dans un sens ou dans un autre entre les deux flasques 5, sous l'action du vérin 6. Lors de leur déplacement, les roues à gorge 14, selon le cas, tirent sur une portion 19 des câbles 12 s'étendant entre leurs extrémités fixes 13, 15 ou relâchent cette dernière, provoquant respectivement un raccourcissement ou un allongement de la portion 20 de câble 12 s'étendant entre l'extrémité 13 destinée à être reliée à la coque d'un bateau et un flasque 5 prolongeant un bras 3. En d'autres termes, lorsque la tige 7 du vérin 6 est dans sa position rétractée, la portion 20 de câble 12 présente une longueur L0 inférieure à la longueur L1 qu'elle présente lorsque la tige 7 du vérin 6 est dans sa position déployée. La longueur de la portion 20 des câbles 12 peut être modifiée en augmentant ou diminuant le nombre x de tours formés par leur extrémité 15 autour de la tige 16.

En pratique, une fois fixé à une coque de bateau, le dispositif 1 selon l'invention permet de procéder rapidement et au travers de moyens simples à une mise à l'eau ou une sortie d'eau d'une charge, tel qu'un jet-ski, une annexe, un objet flottant quelconque, etc., susceptible d'être transportée par bateau.

Plus précisément, la mise à l'eau depuis un bateau d'une telle charge, au travers du dispositif 1, est réalisée en plaçant d'abord la charge considérée sur la plate-forme 2 située dans sa position haute. La tige d'extension 7 du vérin 6 est alors rétractée et logée dans le corps 18 du vérin 6 (cf. figs. 1, 3, 5 et 7). Dans cette position, la portion 20 des câbles 2 adopte sa longueur L0, permettant de maintenir les bras 3 dans un même plan, par exemple d'allure horizontale comme dans la variante de réalisation illustrée. L'actionnement du vérin 6, conduisant au déploiement de la tige d'extension 7 le long de l'axe Z, a ensuite pour effet d'allonger la portion 20 des câbles 2. Une rotation des bras 3 autour de l'axe X, par exemple dans le sens horaire, est alors possible tout au long de la course effectuée par la tige d'extension 7. La distance parcourue par cette dernière détermine finalement l'angle A que forment les bras 3 avec le plan dans lequel ils s'étendaient lorsque la plate-forme 2 était en position haute, à la fin de leur déplacement en rotation. Simultanément, une rotation en sens inverse par rapport aux bras 3, et d'un angle A de la plate-forme 2 autour de l'axe Y est obtenue au travers de l'action du chariot 10 relié à la tige d'extension 7, et agissant sur la barre de rotation 8 reliée à la plate-forme 2. Ainsi, la plate-forme 2 demeure dans un plan d'allure horizontale tout au long du déplacement en rotation des bras 3 provoquant le déplacement de la plate-forme 2 de sa position haute vers sa position basse. Une fois cette dernière atteinte, la plate-forme 2 est suffisamment immergée pour permettre la flottabilité de la charge qui y a préalablement été disposée et par conséquent sa mise à l'eau.

Inversement, une sortie d'eau d'une charge peut être réalisée en installant cette dernière sur la plate-forme 2 placée dans sa position basse, et en actionnant ensuite le vérin 6 de manière telle que sa tige d'extension 7 retourne vers sa position rétractée à l'intérieur du corps 18. Ceci a pour effet de provoquer un raccourcissement de la portion 20 des câbles 12 et une rotation en sens inverse, par exemple anti-horaire, des bras 3, d'un angle A autour de l'axe X. La plate-forme 2 retourne alors dans sa position haute. En parallèle, l'action du chariot 10 sur la barre de rotation 8 provoque une rotation, dans le sens inverse par rapport aux bras 3, d'un angle A autour de l'axe Y de la plate-forme 2. Cette dernière demeure ainsi dans un plan horizontal tout au long du déplacement en rotation des bras 3.

Le dispositif 1 selon l'invention présente également l'avantage de comporter des éléments constitutifs définis, au moins pour certains d'entre eux, par des tronçons de profilés de forme standard réalisés en un matériau choisi parmi le groupe comprenant l'aluminium, l'acier inoxydable, le carbone, et un matériau composite et reliés entre eux par des moyens d'assemblage réversibles.

Il ressort de ce qui précède que le dispositif selon l'invention permet d'éviter les problèmes de synchronisation de vérins inhérents aux appareils classiques nécessitant la mise en oeuvre de deux vérins. Par ailleurs, les coûts de fabrication sont réduits grâce à son architecture simplifiée permettant l'utilisation de profilés standards du commerce réalisés à partir de matériaux légers tels que le carbone, l'aluminium ou les matériaux composites.

Ses éléments constitutifs étant simples et démontables, le dispositif 1 présente un encombrement faible et est facile à transporter ou à stocker.

De plus, le dispositif 1 est facile à assembler et à monter sur le bateau, sans nécessiter d'expertise dans le métier, ce qui n'est pas le cas pour les dispositifs classiques.

Par ailleurs, les éventuelles opérations de réglage sont facilitées par une meilleure accessibilité des moyens de réglage correspondants, offerte par la possibilité de pivoter la plate-forme 2.]

## Revendications

1. Dispositif (1) pour la sortie ou la mise à l'eau d'une charge telle qu'une embarcation vers ou depuis un bateau, comportant une plate-forme (2) s'étendant dans un plan d'allure horizontale supportée par deux bras parallèles (3) présentant des extrémités libres (30) montées en rotation autour d'un axe horizontal X, sur des chapes (4) destinées à permettre la fixation dudit dispositif (1) sur ledit bateau, entre une position haute de la plate-forme (2) dans laquelle lesdits bras (3) s'étendent dans un même plan et une position basse de la plate- forme (2) dans laquelle ils forment un angle A avec ledit plan, ledit dispositif (1) comportant en outre :
- des moyens conçus aptes à maintenir la plate-forme (2) dans un plan d'allure horizontale au cours du déplacement en rotation des bras (3), ladite plate-forme (2) étant montée en rotation sur les bras (3) autour d'un axe Y parallèle à l'axe X,
- et un unique vérin (6) à tige d'extension (7) conçu apte à agir simultanément sur des moyens de contrôle du déplacement en rotation des bras (3) et des moyens de contrôle du déplacement en rotation de la plate-forme (2) et à provoquer un déplacement en rotation dans le sens horaire des bras (3) et simultanément un déplacement en rotation dans le sens antihoraire de la plate-forme (2), ou inversement un déplacement en rotation dans le sens antihoraire des bras (3) et simultanément un déplacement en rotation dans le sens horaire de la plate-forme (2),
**caractérisé en ce que** ladite plate-forme (2) est montée en rotation autour d'un axe Y parallèle à l'axe X sur des flasques (5) prolongeant chacun desdits bras (3) le vérin (6) étant monté sous ladite plate-forme (2), de manière telle que sa tige d'extension (7) se déplace le long d'un axe Z parallèle à l'axe Y, entre les deux flasques (5) portant respectivement un premier point de rotation P1 et un deuxième point de rotation P2 de la plate-forme (2) autour de l'axe Y, tandis que les moyens de contrôle du déplacement en rotation de la plate-forme (2) comportent une barre de rotation (8) présentant une extrémité haute (80) reliée à une face inférieure (200) de la plate-forme (2) et une extrémité basse (81) fixée sur une biellette (9) reliée à la face inférieure (200) de la plate-forme (2) au voisinage du flasque (5) portant le deuxième point de rotation P2, ladite barre de rotation (8) étant disposée sous la plate-forme (2) de manière telle que son axe S et l'axe Z sont sécants, la tige d'extension (7) du vérin (6) étant placée en butée contre ladite barre de rotation (8) tout au long de sa course, et se déplaçant entre un point P3 et un point P4 que comporte ladite barre de rotation (8), les points P3 et P4 étant choisis de manière telle qu'une droite passant par P2 et P3 forme l'angle A avec une droite passant par P2 et P4.

2. Dispositif (1) selon la revendication 1, **caractérisé en ce que** la tige d'extension (7) du vérin (6) est prolongée par un chariot (10) monté coulissant le long d'au moins un rail (11) s'étendant entre les flasques (5), parallèlement à l'axe Z.

3. Dispositif (1) selon l'une quelconque des revendications précédentes, **caractérisé en ce que** les moyens de contrôle du déplacement en rotation des bras (3) comportent un ensemble formé de n paire de câbles (12), n étant supérieur ou égal à 1, chaque câble (12) d'une paire présentant une extrémité (13) destinée à être fixée à la coque du bateau et étant solidaire de l'un des deux bras (3), ou de la plate-forme (2).

4. Dispositif (1) selon la revendication 3, **caractérisé en ce que** lesdits câbles (12) sont tendus autour d'un ensemble de poulies (14, 17).

5. Dispositif (1) selon la revendication 4 dépendante de la revendication 3 elle-même dépendante de la revendication 2, **caractérisé en ce que** l'ensemble de poulies comporte au moins une paire de roues à gorge (14), d'axe perpendiculaire à l'axe X, portées par ledit chariot (10).

6. Dispositif (1) selon la revendication 5 **caractérisé en ce que** l'ensemble de poulies comporte une pluralité de roues à gorge (17) supplémentaires, solidaires de chacun des flasques (5), réparties le long de chaque câble (12) d'une paire.

7. Dispositif (1) selon l'une quelconque des revendications 3 à 6, **caractérisé en ce que** chaque câble (12) d'une paire présente une extrémité (15) fixée à une tige (16) autour de laquelle elle est enroulée en formant x tours, ladite tige (16) s'étendant perpendiculairement à l'axe X et étant reliée à l'un des flasques (5) prolongeant lesdits bras (3).

8. Dispositif (1) selon l'une quelconque des revendications précédentes, **caractérisé en ce que** ses éléments constitutifs sont reliés entre eux par des moyens d'assemblage réversibles et sont définis, au moins pour certains d'entre eux, par des tronçons de profilés de forme standard réalisés en un matériau choisi parmi le groupe comprenant l'aluminium, l'acier inoxydable, le carbone, un matériau composite.

## Patentansprüche

1. Vorrichtung (1) zum Ziehen oder Absetzen einer Last, wie zum Beispiel eines Bootes, auf ein Schiff oder von diesem, umfassend eine Plattform (2), die sich in einer horizontal verlaufenden Ebene erstreckt, die von zwei parallelen Armen (3) getragen wird, die freie Enden (30) aufweisen, die drehbar um eine horizontale X-Achse auf den Abdeckungen (4) angebracht sind, die dafür bestimmt sind, die Befestigung der Vorrichtung (1) an dem Schiff zwischen einer hohen Position der Plattform (2), in der die Arme (3) sich in einer gleichen Ebene erstrecken, und einer niedrigen Position der Plattform (2), in der sie mit der Ebene einen Winkel A ausbilden, zu ermöglichen, die Vorrichtung (1) ferner umfassend:
- Mittel, die geeignet konzipiert sind, die Plattform (2) während der Drehbewegung der Arme (3) in einer horizontal verlaufenden Ebene zu halten, wobei die Plattform (2) drehbar auf den Armen (3) um eine Y-Achse parallel zu der X-Achse angebracht ist,
- und eine einzige Hebevorrichtung (6) mit einer Verlängerungsstange (7), die geeignet konzipiert ist, gleichzeitig auf Mittel zum Steuern der Drehbewegung der Arme (3) und Mittel zum Steuern der Drehbewegung der Plattform (2) einzuwirken und eine Drehbewegung der Arme (3) im Uhrzeigersinn und gleichzeitig eine Drehbewegung der Plattform (2) entgegen dem Uhrzeigersinn oder umgekehrt eine Drehbewegung der Arme (3) entgegen dem Uhrzeigersinn und gleichzeitig eine Drehbewegung der Plattform (2) im Uhrzeigersinn hervorzurufen,
**dadurch gekennzeichnet, dass** die Plattform (2) drehbar um eine Y-Achse parallel zu der X-Achse auf Seitenblechen (5) angebracht ist, die jeden der Arme (3) verlängern, wobei die Hebevorrichtung (6) unter der Plattform (2) angebracht ist, so dass sich ihre Verlängerungsstange (7) entlang einer Z-Achse parallel zu der Y-Achse zwischen den zwei Seitenblechen (5), die einen ersten Drehpunkt P1 beziehungsweise einen zweiten Drehpunkt P2 der Plattform (2) um die Y-Achse tragen, bewegen, während die Mittel zum Steuern der Drehbewegung der Plattform (2) einen Drehstab (8), der ein hohes Ende (80), das mit einer unteren Fläche (200) der Plattform (2) verbunden ist, und ein unteres Ende (81) aufweisen, das an einem Schaltgestänge (9) befestigt ist, das mit der unteren Fläche (200) der Plattform (2) angrenzend an dem Seitenblech (5) verbunden ist, das den zweiten Drehpunkt P2 trägt, wobei der Drehstab (8) unter der Plattform (2) angeordnet ist, so dass seine S-Achse und die Z-Achse sich schneiden, die Verlängerungsstange (7) der Hebevorrichtung (6) während ihres gesamten Laufs an dem Drehstab (8) anliegt und sich zwischen einem Punkt P3 und einem Punkt P4 bewegt, den die Drehstange (8) umfasst, die Punkte P3 und P4 ausgewählt sind, so dass eine Gerade, die durch P2 und P3 verläuft, den Winkel A mit einer Geraden, die durch P2 und P4 verläuft, ausbildet.

2. Vorrichtung (1) nach Anspruch 1, **dadurch gekennzeichnet, dass** die Verlängerungsstange (7) der Hebevorrichtung (6) durch einen Schlitten (10) verlängert wird, der entlang mindestens einer Schiene (11), die sich zwischen den Seitenblechen (5) erstreckt, parallel zu der Z-Achse, gleitend angebracht ist.

3. Vorrichtung (1) nach einem der vorstehenden Ansprüche, **dadurch gekennzeichnet, dass** die Mittel zum Steuern der Drehbewegung der Arme (3) eine Anordnung aus n Seilpaaren (12) umfassen, wobei n größer als oder gleich 1 ist, wobei jedes Seil (12) eines Paares ein Ende (13) aufweist, das dafür bestimmt ist, an dem Rumpf des Schiffs befestigt zu werden und mit einem der zwei Arme (3) oder der Plattform (2) fest verbunden ist.

4. Vorrichtung (1) nach Anspruch 3, **dadurch gekennzeichnet, dass** die Seile (12) um eine Anordnung von Taljen (14, 17) gespannt sind.

5. Vorrichtung (1) nach Anspruch 4, abhängig von Anspruch 3, der von Anspruch 2 abhängig ist, **dadurch gekennzeichnet, dass** die Taljenanordnung mindestens ein Paar gerillter Räder (14) umfasst, deren Achse senkrecht zu der X-Achse ist und durch den Schlitten (10) getragen wird.

6. Vorrichtung (1) nach Anspruch 5, **dadurch gekennzeichnet, dass** die Taljenanordnung eine Vielzahl zusätzlicher Rillenräder (17) umfasst, die mit jedem der Seitenbleche (5) fest verbunden sind, die entlang jedes Seils (12) verteilt sind.

7. Vorrichtung (1) nach einem der Ansprüche 3 bis 6, **dadurch gekennzeichnet, dass** jedes Seil (12) eines Paares ein Ende (15) aufweist, das an einer Stange (16) befestigt ist, um die es um x Wicklungen aufgerollt ist, wobei die Stange (16) sich senkrecht zu der X-Achse erstreckt und mit einem der Seitenbleche (5) verbunden ist, die die Arme (3) verlängern.

8. Vorrichtung (1) nach einem der vorstehenden Ansprüche, **dadurch gekennzeichnet, dass** ihre wesentlichen Bestandteile durch reversible Montagemittel miteinander verbunden sind und mindestens für einige von ihnen durch Abschnitte von Standardformprofilen definiert sind, die aus einem Material erstellt sind, das aus der Gruppe ausgewählt ist, bestehend aus Aluminium, Edelstahl, Kohlenstoff, einem Verbundwerkstoff.

## Claims

1. A device (1) for releasing or launching a load such as a watercraft to or from a boat, comprising a platform (2) extending in a horizontal plane supported by two parallel arms (3) having free ends (30) mounted to rotate about a horizontal axis X, on clevises (4) designed to enable said device (1) to be fixed to said boat, between a high position of the platform (2) in which said arms (3) extend in the same plane and a low position of the platform (2) in which they form an angle A with said plane, said device (1) further comprising:
- means designed to maintain the platform (2) in a horizontal plane during the rotational movement of the arms (3), said platform (2) being mounted to rotate on the arms (3) about a Y axis parallel to the X axis,
- and a single cylinder (6) with an extension rod (7) designed to act simultaneously on means for controlling the rotational movement of the arms (3) and means for controlling the rotational movement of the platform (2) and to cause a clockwise rotational movement of the arms (3) and simultaneously a counterclockwise rotational movement of the platform (2), or conversely a counterclockwise rotational movement of the arms (3) and simultaneously a clockwise rotational movement of the platform (2),
**characterized in that** said platform (2) is mounted to rotate about an axis Y parallel to the axis X on flanges (5) extending each of said arms (3), the cylinder (6) being mounted under said platform (2) in such a way that its extension rod (7) moves along an axis Z parallel to the axis Y, between the two flanges (5) bearing respectively a first point of rotation P1 and a second point of rotation P2 of the platform (2) about the axis Y, while the means for controlling the rotational movement of the platform (2) comprise a rotation bar (8) having a top end (80) connected to a bottom face (200) of the platform (2) and a bottom end (81) fixed to a link (9) connected to the bottom face (200) of the platform (2) in the vicinity of the flange (5) carrying the second rotation point P2, said rotation bar (8) being arranged under the platform (2) in such a way that its axis S and the axis Z are secant, the extension rod (7) of the cylinder (6) being placed in abutment against said rotation bar (8) throughout its stroke, and moving between a point P3 and a point P4 which the said rotation bar (8) comprises, the points P3 and P4 being chosen in such a way that a straight line passing through P2 and P3 forms the angle A with a straight line passing through P2 and P4.

2. The device (1) according to claim 1, **characterized in that** the extension rod (7) of the cylinder (6) is extended by a carriage (10) slidably mounted along at least one rail (11) extending between the flanges (5), parallel to the axis Z.

3. The device (1) according to any one of the preceding claims, **characterized in that** the means for controlling the rotational movement of the arms (3) comprise an assembly formed by n pairs of cables (12), n being greater than or equal to 1, each cable (12) of a pair having an end (13) intended to be fixed to the hull of the boat and being integral with one of the two arms (3), or with the platform (2).

4. The device (1) according to claim 3, **characterized in that** said cables (12) are tensioned around a set of pulleys (14, 17).

5. The device (1) according to claim 4 dependent on claim 3 itself dependent on claim 2, **characterized in that** the pulley assembly comprises at least one pair of grooved wheels (14), whose axis is perpendicular to the X axis, carried by said carriage (10).

6. The device (1) according to claim 5, **characterized in that** the pulley assembly comprises a plurality of additional grooved wheels (17), integral with each of the flanges (5), distributed along each cable (12) of a pair.

7. The device (1) according to any one of claims 3 to 6, **characterized in that** each cable (12) of a pair has an end (15) attached to a rod (16) around which it is wound in x turns, said rod (16) extending perpendicularly to the axis X and being connected to one of the flanges (5) extending said arms (3).

8. The device (1) according to any one of the preceding claims, **characterized in that** its constituent elements are connected together by reversible assembly means and are defined, at least for some of them, by sections of standard shape made of a material chosen from the group comprising aluminum, stainless steel, carbon, a composite material.
